# EUROPÄISCHE PATENTSCHRIFT

(11) **EP 0 681 274 B1**
(45) Veröffentlichungstag und Bekanntmachung des Hinweises auf die Patenterteilung: **08.06.2005**
(21) Anmeldenummer: 95105700.9
(22) Anmeldetag: 15.04.1995
(51) Int. Cl.: G07F 7/02

(54) **Wertkarte mit binären Werteinheiten und Verfahren zum Verschieben einer mit binären Werteinheiten dargestellten Grösse auf der Wertkarte**
Value card with binary value units and method to shift on the value card a quantity, expressed in binary value units
Carte de valeur avec unités de valeur binaires et méthode pour décaler sur la carte une quantité, exprimée en unités de valeur binaires

(30) Priorität: 06.05.1994 CH 142594; 11.10.1994 CH 305294
(43) Veröffentlichungstag der Anmeldung: 08.11.1995
(73) Patentinhaber: IPM International SA, 1211 Genève 16 (CH)
(72) Erfinder: Cammoun, Youssef, CH-1202 Genève (CH); Cambois, Etienne, F-26760 Beaumont (FR)
(74) Vertreter: Wenger, Joel-Théophile

(56) Entgegenhaltungen:
- EP-A- 0 321 727
- EP-A- 0 519 847
- FR-A- 2 698 468

## Beschreibung

Die Erfindung bezieht sich auf eine Wertkarte mit binären Werteinheiten sowie auf ein Verfahren zum Verschieben einer mit binären Werteinheiten dargestellten Grösse auf der Wertkarte gemäss den Oberbegriffen der Ansprüche 1 und 2.

Solche Wertkarten werden vorteilhaft in Dienstleistungsautomaten - beispielsweise in Telephonautomaten - verwendet, wobei die Wertkarten beispielsweise der Norm ISO 7816 entsprechen.

Es ist eine Wertkarte dieser Art bekannt (EP 0 519 847 A1), bei der binäre Werteinheiten in einer Anzahl p geordneten Registern abgelegt sind. Ein Register weist eine bestimmte Anzahl n gleicher Werteinheiten auf, deren Wertigkeit vom Rang des Registers abhängig ist. Der gesamte Wert eines Registers ist gleich gross wie eine einzelne Werteinheit eines dem Register unmittelbar übergeordneten Registers. Bei einem Übertragen des gesamten Wertes eines Registers auf eine Werteinheit eines dem Register unmittelbar übergeordneten Registers sind bei bekannten Speichertechniken mehrere sequentielle Schritte notwendig, die vollständig ausgeführt werden müssen, damit die Konsistenz des Wertes der Wertkarte erhalten bleibt. Damit ein unvollständiges Übertragen erkennbar gemacht werden kann, weist die bekannte Wertkarte zusätzlich die Anzahl p - 1 Markierungsregister mit je n Bits auf, wobei jedem Bit eines übergeordneten Registers ein Bit eines Markierungsregisters zugeordnet ist. Das Übertragen des gesamten Wertes eines Registers auf eine Werteinheit eines dem Register übergeordneten Registers wird in dem der Werteinheit des übergeordneten Register zugeordneten Bit für die Dauer der Übertragungssequenz markiert. Weist die Wertkarte zur Darstellung ihres Wertes p*n Bits auf, so sind also zusätzlich (p-1)*n Bits zum Markieren erforderlich.

Der Erfindung liegt die Aufgabe zugrunde, eine Wertkarte, deren Wert zuverlässig veränderbar ist, so zu schaffen und ein Verfahren anzugeben, dass von dem auf der Wertkarte verfügbaren Platz nur wenig Speicherplatz für Mittel zur Erreichung einer beim Verändern des Wertes erforderlichen Zuverlässigkeit verbraucht wird.

Die genannte Aufgabe wird erfindungsgemäss durch die Merkmale der Ansprüche 1 und 2 gelöst.

Nachfolgend werden Ausführungsbeispiele der Erfindung anhand der Zeichnung näher erläutert.

Es zeigen:
- Fig. 1: ein Blockschaltbild eines Teils einer Wertkarte,
- Fig. 2: einen Registerblock und ein Markierungsregister eines Speichermoduls der Wertkarte,
- Fig. 3: der Registerblock und das Markierungsregister vor und nach einem Korrekturzyklus,
- Fig. 4: eine Anwendungsvariante des Registerblocks und
- Fig. 5: die Anwendungsvariante vor und nach dem Korrekturzyklus.

Eine Wertkarte weist ein in der Fig. 1 mit 1 bezeichnetes Speichermodul und ein Zugriffsmodul 2 auf, das über Signalleitungen 3 mit dem Speichermodul 1 verbunden ist. Die Signalleitungen 3 umfassen Daten- und Steuerleitungen, durch die eine im Speichermodul 1 abgespeicherte Information vom Zugriffsmodul aus lesbar und/oder veränderbar ist. Das Zugriffsmodul 2 weist mit Vorteil einen Eingang 4 und einen Ausgang 5 auf, wobei der Eingang 4 zusammen mit dem Ausgang 5 auch als bidirektionaler Datenkanal ausführbar ist. Das Zugriffsmodul 2 weist vorteilhafterweise einen Mikroprozessor auf.

Das Speichermodul 1 umfasst einen Registerblock 6 und ein Markierungsregister 7. Der Registerblock 6 weist eine erste Anzahl N Werteregister W ₁ bis W_{N} auf, welche je eine zweite Anzahl n binäre Speicherzellen E₁ bis Eₙ für je eine binäre nichtverlierbare Werteeinheit umfassen. Im dargestellten Beispiel ist die erste Anzahl N drei und die zweite Anzahl n ist acht. Grundsätzlich sind die erste Anzahl N und die zweite Anzahl n natürliche Zahlen, welche dem Zweck der Wertkarte anpassbar sind. Allgemein ist die zweite Anzahl n für ein Werteregister W₁ bzw. W₂ bzw. W_{N} frei wählbar, wobei im dargestellten Beispiel die zweite Anzahl n für jedes Werteregister W₁ bis W_{N} des Registerblocks 6 gleich gross ist.

Die in einer Speicherzelle Eₖ des i-ten Werteregisters Wᵢ speicherbare Grösse ist von der geltenden Werteeinheit der Speicherzelle Eₖ und dem binären Wert bzw. dem logischen Zustand der Speicherzelle Eₖ abhängig. Mit Vorteil ist die Werteeinheit der Speicherzelle Eₖ des Werteregisters Wᵢ vom Rang des Werteregisters Wᵢ in der geltenden Ordnung des Registerblock 6 abhängig. In einem vorteilhaft ausgelegten Registerblock 6 sind die Werteregister W₁ bis W_{N} derart rangiert, dass für einen Index i von 2 bis N das Werteregister Wᵢ dem Werteregister Wᵢ₋₁ übergeordnet ist, oder anders ausgedrückt, dass für einen Index i von 2 bis N das Werteregister Wᵢ₋₁ dem Werteregister Wᵢ untergeordnet ist.

Eine Grösse umfasst hier einen binären Wert und eine Werteeinheit, wobei die Werteeinheit einen Zahlenwert und eine dem Zahlenwert zugeordnete Masseinheit oder Bedeutung aufweist. Als Beispiele für Werteeinheiten seien hier 8 kWh, 16 Taximpulse, 10 Franken und 64 m genannt.

Mit Vorteil ist die in einem Werteregister Wᵢ₋₁ maximal speicherbare Grösse gleich gross wie die Werteeinheit einer einzelnen Speicherzelle Eₖ des dem Werteregister Wᵢ₋₁ unmittelbar übergeordneten Werteregisters Wᵢ.

Beträgt die Werteeinheit der Speicherzelle Eₖ des Werteregisters Wᵢ in einem Beispiel acht Taximpulse und gilt n=8, dann ist, wenn die Speicherzelle Eₖ den logischen Zustand "1" aufweist, die in der Speicherzelle Eₖ abgespeicherte Grösse als 8 Taximpulse, und, wenn die Speicherzelle Eₖ den logischen Zustand "0" aufweist, die in der Speicherzelle Eₖ abgespeicherte Grösse als null Taximpulse interpretierbar. Weiter ist im Beispiel die im Werteregister Wᵢ₋₁ maximal speicherbare Grösse vorteilhaft auf 8 Taximpulse festgelegt, während die im Werteregister Wᵢ maximal speicherbare Grösse vorteilhafterweise 64 Taximpulse beträgt.

Die Speichertechriologie des Speichermodules 1 ist so gewählt, dass ein aktueller Zustand oder binärer Wert der Speicherzelle E₁ bzw. E₂ bzw. Eₙ des Registerblockes 6 bei Ausfall oder Wegnahme der Speisung des Speichermodules 1 nicht verlierbar ist und auch ein aktueller Zustand oder binärer Wert der Speicherzellen M₂, bzw. M_{N} des Markierungsregisters 7 bei Ausfall oder Wegnahme der Speisung des Speichermodules 1 nicht verloren geht. Das Speichermodul 1 ist beispielsweise ein EEPROM (electrically erasable programmable read only memory) oder ein EAPROM (electrically alterable programmable read only memory).

Innerhalb eines Verfahrens zum Aufsummieren von Werteinheiten auf der Wertkarte ist die in einem Werteregisters Wᵢ maximal speicherbare Grösse zwangsläufig auf ein Bit des dem Werteregister Wᵢ unmittelbar übergeordneten Werteregister Wᵢ₊₁ zu übertragen, wenn die maximal speicherbare Grösse im Werteregisters Wᵢ zu überschreiten ist.

In der Fig. 2a ist im zweiten Werteregister W₂ eine Grösse G abgespeichert, die durch n auf logisch "1" gesetzten Speicherzellen E₁ bis Eₙ dargestellt ist.

Im folgenden wird ein Verfahren beschrieben, durch welches die Grösse G auf vorteilhafte Art in zwei nacheinander auszuführenden Aktionen in das dem zweiten Werteregister W₂ unmittelbar übergeordnete Werteregister W_{N} verschoben wird, wobei davon ausgegangen wird, dass vor der Verschiebung mindestens eine der Speicherzellen E₁ bis Eₙ des übergeordneten Werteregisters W_{N} und weiter auch die dem übergeordneten Werteregister W_{N} zugeordnete Speicherzelle M_{N} des Markierungsregisters den Wert logisch "0" aufweisen.

In einer ersten Aktion werden der binäre Zustand einer den Wert logisch "0" aufweisenden Speicherzelle E₄ des übergeordneten Werteregisters W_{N} und das dem übergeordneten Werteregister W_{N} zugeordneten Bit M_{N} des Markierungsregisters 7 in einem nicht unterbrechbaren Ausführungsschritt invertiert, beziehungsweise auf logisch "1" gesetzt. Die Fig. 2b zeigt den Registerblock 6 und das Markierungsregister 7 nach dem Abschluss der ersten Aktion, wobei die in der ersten Aktion veränderten Speicherzellen schraffiert dargestellt sind.

In einer zweiten Aktion werden die binären Zustände der die Grösse G aufweisenden Speicherzellen E₁ bis Eₙ des Werteregisters W₂ und das dem Werteregisters W₂ übergeordneten Werteregister W_{N} zugeordnete Bit M_{N} des Markierungsregisters 7 in einem weiteren nicht unterbrechbaren Ausführungsschritt invertiert beziehungsweise auf logisch "0" gesetzt. Die Fig. 2c zeigt den Registerblock 6 und das Markierungsregister 7 nach dem Abschluss der zweiten Aktion, wobei die in der zweiten Aktion veränderten Speicherzellen schraffiert dargestellt sind.

Das beschriebene Verfahren ist zur Verschiebung einer weiteren Grösse G' vom ersten Werteregister W₁ in das dem ersten Werteregister W₁ übergeordnete Werteregister W₂ anwendbar, wobei in der ersten Aktion der binäre Zustand einer den Wert logisch "0" aufweisenden Speicherzelle E₁ des übergeordneten Werteregisters W₂ und das dem übergeordneten Werteregister W₂ zugeordneten Bit M₂ des Markierungsregisters 7 in einem nicht unterbrechbaren Ausführungsschritt invertiert beziehungsweise auf logisch "1" gesetzt werden und in der zweiten Aktion die binären Zustände der die Grösse G' aufweisenden Speicherzellen E₁ bis Eₙ des Werteregisters W₁ und das dem Werteregisters W₁ übergeordneten Werteregister W₂ zugeordnete Bit M₂ des Markierungsregisters 7 in einem weiteren nicht unterbrechbaren Ausführungsschritt invertiert beziehungsweise auf logisch "0" gesetzt werden. Die Fig. 2d zeigt den Registerblock 6 und das Markierungsregister 7 nach dem Abschluss der ersten Aktion zur Verschiebung der Grösse G', während die Fig. 2e den Registerblock 6 und das Markierungsregister 7 nach dem Abschluss der zweiten Aktion zeigt, wobei die in den beiden Aktionen veränderten Speicherzellen schraffiert dargestellt sind.

Das Speichermodul 1 und das Zugriffsmodul 2 sind so ausgestaltet, dass die dem Werteregister Wᵢ zugeordnete Speicherzelle Mᵢ des Markierungsregisters 7 gemeinsam mit einer Speicherzelle Eₖ des Werteregisters Wᵢ auf einen ersten binären Wert setzbar sind und dass die dem Werteregister Wᵢ zugeordnete Speicherzelle Mᵢ des Markierungsrcgisters 7 gemeinsam mit den n Speicherzellen E₁ bis Eₙ des dem Werteregister Wᵢ untergeordneten Werteregisters Wᵢ₋₁ auf den zum ersten binären Wert inversen Wert setzbar sind.

Wird das Verfahren zum Verschieben einer Grösse G bzw. G' auf der Wertkarte zwischen der ersten Aktion und der zweiten Aktion absichtlich oder durch eine Störung unterbrochen, so ist die unvollständige Verschiebung später durch ein Auswerten des Markierungsregisters 7 erkennbar und damit auch korrigierbar, womit das Verschieben zuverlässig vollständig ausführbar ist.

In der Fig. 3a zeigt das Speichermodul 1 in einem Zustand, in welchem das N-te Bit M_{N} des Markierungsregisters 7 den Wert logisch "1" aufweist, wodurch das Bit in diesem Fall anzeigt, dass ein Verschieben unvollständig durchgeführt worden ist. Der Zustand kann beispielsweise auftreten, wenn die das Speichermodul 1 aufweisende Wertkarte absichtlich oder unabsichtlich gerade dann aus einem Kartenleser herausgezogen wird, wenn die Grösse G verschoben werden soll. Das Verschieben ist in diesem Zustand durch einen durchzuführenden Korrekturzyklus vollständig abschliessbar. Der Korrekturzyklus umfasst das Invertieren der n Speicherzellen E₁ bis Eₙ des dem N-ten Bit M_{N} des Markierungsregisters 7 zugeordneten Werteregisters W_{N-1}, wobei gleichzeitig auch das N-te Bit M_{N} des Markierungsregisters auf logisch "0" zurückgesetzt wird. In der Fig. 3b ist der Zustand des Speichermoduls 1 nach dem Korrekturzyklus dargestellt.

Eine Prüfsequenz zum Erkennen einer unvollständigen Verschiebung mit einem bedingt durchgeführten Korrekturzyklus auf der Wertkarte ist in einer der Programmiersprache Pascal ähnlichem Pseudocode wie folgt beschreibbar:

Die Prüfsequenz wird mit Vorteil nach dem Einschieben der Wertkarte in einen Kartenleser durchgeführt. Vorzugsweise wird die Prüfsequenz von einem Prozessor der Wertkarte durchgeführt.

Da die Wertkarte ein Markierungsregister 7 aufweist, welches unvollständig durchgefiihrte Verschiebungen von Werten G bzw. G' in der Prüfsequenz erkennbar und korrigierbar macht, kann beim Kartenleser auf maschinelle Transporteinrichtungen und teuere Verschlüsse verzichtet werden, da duch ein Herausziehen der Wertkarte im Betriebszustand für den Benutzer bezüglich des Wertes der Wertkarte weder Vorteile noch Nachteile erzielbar sind.

Das Speichermodul 1 ist vorteilhaft über den Eingang 4 programmierbar, das heisst, dass ein auf der Wertkarte gespeicherter Wert über den Eingang 4 veränderbar ist, wobei mit Vorteil mindestens eine Zustandsinformation - beispielsweise leer bzw. nicht leer - der Wertkarte am Ausgang 5 verfügbar ist.

Das gezeigte Verfahren zum Verschieben einer mit binären Werteinheiten dargestellten Grösse ist vorteilhaft in zuverlässigen Methoden zum Zählen oder Aufaddieren von Werteinheiten auf der Wertkarte einsetzbar. Das Verfahren ist einfach auf entsprechende Varianten in negativer Logik und/oder zum Abbuchen von Werteinheiten auf der Wertkarte übertragbar. Es versteht sich von selbst, dass eine im Registerblock 6 unvollständig durchgeführte Verschiebung in einem Bit des Markierungsregisters 7 entweder, wie in Fig. 2 bzw. 3 angewandt, mit logisch "1" oder dann mit logisch "0" markierbar ist.

Innerhalb eines Verfahrens zum Abbuchen von Werteinheiten der Wertkarte ist die in einem Bit eines Werteregisters Wᵢ speicherbare Grösse zwangsläufig auf das dem Werteregister Wᵢ unmittelbar untergeordnete Werteregister Wᵢ₋₁ zu übertragen, wenn das untergeordnete Werteregister Wᵢ₋₁ leer ist.

In einer in der Fig. 4 dargestellten Anwendungsvariante des Speichermoduls 1 wird eine im Registerblock 6 unvollständig durchgeführte Verschiebung im Markierungsregister 7 durch logisch "0" markiert. Der in der Fig. 4a dargestellte Zustand des Markierungsregisters 7, in dem alle Bits auf logisch "1" gesetzt sind, zeigt also keine unvollständig durchgeführte Verschiebungen im Registerblock 6 an. In einem Bit des N-ten Werteregisters W_{N} ist eine bestimmte Grösse G'' speicherbar.

Im folgenden wird ein Verfahren beschrieben, durch welches die Grösse G" auf vorteilhafte Art in zwei nacheinander auszuführenden Aktionen in das dem N-ten Werteregister W_{N} unmittelbar untergeordnete Werteregister W_{N-1} verschoben wird, wobei davon ausgegangen wird, dass vor der Verschiebung die Speicherzellen E₁ bis Eₙ des untergeordneten Werteregisters W_{N-1} den Wert logisch "0" aufweisen.

In einer ersten Aktion werden der binäre Zustand einer den Wert logisch "1" aufweisenden Speicherzelle E₄ des N-ten Werteregisters W_{N} und das dem Werteregister W_{N} zugeordneten Bit M_{N} des Markierungsregisters 7 in einem nicht unterbrechbaren Ausführungsschritt invertiert, beziehungsweise auf logisch "0" gesetzt. Die Fig. 4b zeigt den Registerblock 6 und das Markierungsregister 7 nach dem Abschluss der ersten Aktion, wobei die in der ersten Aktion veränderten Speicherzellen schraffiert dargestellt sind.

In einer zweiten Aktion werden die Speicherzellen E₁ bis Eₙ des Werteregisters W_{N-1} und das dem Werteregisters W_{N-1} übergeordneten Werteregister W_{N} zugeordnete Bit M_{N} des Markierungsregisters 7 in einem weiteren nicht unterbrechbaren Ausführungsschritt invertiert beziehungsweise auf logisch "1" gesetzt. Die Fig. 4c zeigt den Registerblock 6 und das Markierungsregister 7 nach dem Abschluss der zweiten Aktion, wobei die in der zweiten Aktion veränderten Speicherzellen schraffiert dargestellt sind.

In der Fig. 5a zeigt das Speichermodul 1 in einem Zustand, in welchem das N-te Bit M_{N} des Markierungsregisters 7 den Wert logisch "0" aufweist, wodurch das Bit in diesem Fall anzeigt, dass ein Verschieben unvollständig durchgeführt worden ist. Der Zustand kann beispielsweise auftreten, wenn die das Speichermodul 1 aufweisende Wertkarte absichtlich oder unabsichtlich gerade dann aus einem Kartenleser herausgezogen wird, wenn die Grösse G" verschoben werden soll. Das Verschieben ist in diesem Zustand durch einen durchzuführenden Korrekturzyklus vollständig abschliessbar. Der Korrekturzyklus umfasst das Invertieren der n Speicherzellen E₁ bis Eₙ des Werteregister W_{N-1}, das dem Werteregister W_{N} unmittlebar untergeordnet ist, welches dem N-ten Bit M_{N} des Markierungsregisters 7 zugeordnet ist. Gleichzeitig mit dem Invertieren der n Speicherzellen E₁ bis Eₙ des Werteregister W_{N-1} ist auch das N-te Bit M_{N} des Markierungsregisters auf logisch "1" zurückgesetzt. In der Fig. 3b ist der Zustand des Speichermoduls 1 nach dem Korrekturzyklus dargestellt.

Weist die Wertkarte zur Darstellung ihres Wertes N*n Speicherzellen auf, so sind also zusätzlich N-1 Speicherzellen zum Markieren einer Verschiebung erforderlich.

Dadurch, dass das Markierungsregister 7 für jedes einem anderen Werteregister W₁ bis W_{N-1} übergeordneten Werteregister W₂ bis W_{N} nur ein einziges Bit aufweist, ist mit dem vorteilhaften Verfahren gegenüber dem Stand der Technik eine relativ grosse Einsparung E an Speicherzellen erreichbar, welche mit der ersten Anzahl N und der zweiten Anzahl n nach einer Formel F1 berechenbar ist:$\text{E = n∗(N-1) - (N-1) = (N-1)∗(n-1).}$ In der Formel F 1 ist klar ersichtlich, dass die Einsparung E für N=n am grössten ist. Durch die Einsparung E ist der zur zuverlässigen Veränderung eines auf einer Wertkarte gespeicherten Wertes notwendige Speicherplatz relativ klein zu dem im Registerblock 6 verfügbaren Speicherplatz für die Speicherung des Wertes.

## Patentansprüche

1. Wertkarte mit binären Werteinheiten, die eine erste Anzahl N geordnete Werteregister W₁, W₂, ..., W_{N} und ein Markierungsregister (7) aufweist, wobei jedes Werteregister W₁, W₂, ..., W_{N} eine zweite Anzahl n Speicherzellen (E₁, E₂, ..., Eₙ), **wobei die zweite Anzahl n grösser als eins ist,** für je eine binäre nichtverlierbare Werteinheit aufweist und die n Speicherzellen (E₁, E₂, ..., Eₙ) jedes Werteregisters W₁, W₂, ..., W_{N} gemeinsam mindestens auf einen ersten Wert setzbar sind, **dadurch gekennzeichnet,**
**dass** das Markierungsregister (7) eine dritte Anzahl M Speicherzellen (M₂, ..., M_{N}) für je eine binäre nichtverlierbare Werteinheit aufweist, wobei die dritte Anzahl M um eins kleiner als die erste Anzahl N ist,
**dass** einem Werteregister Wᵢ, welches einem weiteren Werteregister Wᵢ₋₁ übergeordnet ist, nur eine einzige Speicherzelle (Mᵢ) des Markierungsregisters (7) zugeordnet ist,
**dass** die dem Werteregister Wᵢ zugeordnete Speicherzelle (Mᵢ) des Markierungsregisters (7) gemeinsam mit einer Speicherzelle (Eₖ) des Werteregisters Wᵢ auf einen zweiten Wert setzbar sind und
**dass** die dem Werteregister Wᵢ zugeordnete Speicherzelle (Mᵢ) des Markierungsregisters (7) gemeinsam mit den n Speicherzellen (E₁, E₂, ..., Eₙ) des dem Werteregister Wᵢ untergeordneten Werteregisters Wᵢ₋₁ auf den ersten Wert setzbar sind.

2. Verfahren zum Verschieben einer mit binären Werteinheiten dargestellten Grösse (G; G') auf einer Wertkarte von einem ersten Werteregister Wᵢ in ein zweites, dem ersten Werteregister Wᵢ unmittelbar übergeordnetes zweites Werteregister Wᵢ₊₁, wobei jedes Werteregister Wᵢ, Wᵢ₊₁ eine Anzahl n Speicherzellen (E₁, E₂, ..., Eₙ), **wobei die Anzahl n grösser als eins ist,** für je eine binäre nichtverlierbare Werteinheit aufweist, eine im ersten Werteregister Wᵢ maximal speicherbare Grösse gleich gross wie eine einzelne Werteinheit des zweiten Werteregister Wᵢ₊₁ ist, die zu verschiebende Grösse (G; G') gleich der im ersten Werteregister Wᵢ maximal speicherbaren Grösse ist, die zu verschiebende Grösse (G; G') im ersten Werteregister Wᵢ gespeichert ist, im zweiten Werteregister Wᵢ₊₁ noch mindestens eine Werteinheit speicherbar ist und die zu verschiebende Grösse (G; G') vom ersten Werteregister Wᵢ auf das zweite Werteregister Wᵢ₊₁ zu verschieben ist,
**dadurch gekennzeichnet,**
**dass** dem zweiten Werteregister Wᵢ₊₁ genau ein Bit (Mᵢ₊₁) eines Markierungsregisters (7) zugeordnet wird,
**dass** der binäre Zustand einer bestimmten Speicherzelle (Eₖ) des zweiten Werteregisters Wᵢ₊₁ und das dem zweiten Werteregister Wᵢ₊₁ zugeordnete Bit (Mᵢ₊₁) des Markierungsregisters (7) in einem nicht unterbrechbaren Ausführungsschritt invertiert werden und
**dass** die binären Zustände der (n) Speicherzellen (E₁, E₂, ... , Eₙ) des ersten Werteregisters Wᵢ und das dem zweiten Werteregister Wᵢ₊₁ zugeordnete Bit (Mᵢ₊₁) des Markierungsregisters (7) in einem weiteren nicht unterbrechbaren Ausführungsschritt invertiert werden.

3. Verfahren zum Verschieben einer mit binären Werteinheiten dargestellten Grösse (G") auf einer Wertkarte von einem ersten Werteregister Wᵢ in ein zweites, dem ersten Werteregister Wᵢ unmittelbar untergeordnetes **zweites** Werteregister Wᵢ₋₁, wobei **jedes** Werteregister Wᵢ, Wᵢ₋₁ eine Anzahl n Speicherzellen (E₁, E₂, ... , Eₙ)**wobei die Anzahl n grösser als eins ist,** für je eine binäre nichtverlierbare Werteinheit aufweist, eine im zweiten Werteregister Wᵢ₋₁ maximal speicherbare Grösse gleich gross wie eine einzelne Werteinheit des ersten Werteregister Wi ist, die zu verschiebende Grösse (G") gleich der im zweiten Werteregister Wᵢ₋₁ maximal speicherbaren Grösse ist, die zu verschiebende Grösse (G") in einem Bit des ersten Werteregisters Wᵢ gespeichert ist, das zweite Werteregister Wᵢ₋₁ leer ist und die zu verschiebende Grösse (G") vom ersten Werteregister Wᵢ auf das zweite Werteregister Wᵢ₋₁ zu verschieben ist, **dadurch gekennzeichnet,**
**dass** dem ersten Werteregister Wᵢ genau ein Bit (Mᵢ) eines Markierungsregisters (7) zugeordnet wird,
**dass** der binäre Zustand einer bestimmten Speicherzelle (Eₖ) des ersten Werteregisters Wᵢ und das dem ersten Werteregister Wᵢ zugeordnete Bit (Mᵢ) des Markierungsregisters (7) in einem nicht unterbrechbaren Ausführungsschritt invertiert werden und
**dass** die binären Zustände der (n) Speicherzellen (E₁, E₂, ... , Eₙ) des zweiten Werteregisters Wᵢ₋₁ und das dem ersten Werteregister Wᵢ zugeordnete Bit (Mᵢ) des Markierungsregisters (7) in einem weiteren nicht unterbrechbaren Ausführungsschritt invertiert werden.

## Claims

1. Value card with binary value units comprising a first number N of ordered value registers W₁, W₂, ..., W_{N} and a marking register (7), each value register W₁, W₂, ..., W_{N} including a second number n of memory cells (E₁, E₂, ..., Eₙ), said second number being greater than one, containing each a non volatile binary value and the n memory cells (E₁, E₂, ..., Eₙ) of each value register W₁, W₂, ..., W_{N} are writable together by at least a first value, **characterized in that**
the marking register (7) comprises a third number M of memory cells (M₂, ..., M_{N}) containing each a non volatile value unit, said third number being smaller of an unit than the first number N,
to a value register Wᵢ of a rank higher than a value register Wᵢ₋₁ is associated only one memory cell (Mᵢ) of the marking register (7),
the memory cell (Mᵢ) of the marking register (7) associated to the value register Wᵢ are writable together with a memory cell (Eₖ) of the value register Wᵢ by a second value and
the memory cell (Mᵢ) of the marking register (7) associated to the value register Wᵢ are writable together with the n memory cells (E₁, E₂, ..., Eₙ) of the value register Wᵢ₋₁ of a rank lower than the value register Wᵢ by the first value.

2. Process for shifting a magnitude (G, G') represented by binary value units on a value card from a first value register Wᵢ to a second value register Wᵢ₊₁ directly of a higher rank than the first value register Wᵢ ,each value register Wᵢ, Wᵢ₊₁ comprising a number n of memory cells (E₁, E₂, ..., Eₙ), where the number n is greater than one, containing each a non volatile binary value, a maximum magnitude storable in the first value register Wᵢ being equivalent to only one value unit of the second value register Wᵢ₊₁ , the magnitude (G, G') to shift being equivalent to the maximum magnitude storable in the first value register Wᵢ the magnitude (G, G') to shift being stored in the first value register Wᵢ , in the second value register Wᵢ₊₁ still at least one value unit being storable and the magnitude (G, G') to be shifted from the first value register Wᵢ to the second value register Wᵢ₊₁ **characterized in that**
to the second value register Wᵢ₊₁ is associated exactly one bit (Mᵢ₊₁) of a marking register (7),
the binary state of a determined memory cell (Eₖ) of the second value register Wᵢ₊₁ and the bit (Mᵢ₊₁) associated to the second value register Wᵢ₊₁ of the marking register (7) are inverted according to an uninterruptible execution process and
the binary states of the (n) memory cells (E₁, E₂, ... , Eₙ) of the first value register Wᵢ and the bit (Mᵢ₊₁) associated to the second value register Wᵢ₊₁ of the marking register (7) are inverted according to a further uninterruptible execution process.

3. Process for shifting a magnitude (G") represented by binary value units on a value card from a first value register Wᵢ to a second value register Wᵢ₋₁ directly of a lower rank than the first value register Wᵢ ,each value register Wᵢ, Wᵢ₋₁ comprising a number n of memory cells (E₁, E₂, ..., Eₙ), where the number n is greater than one, containing each a non volatile binary value, a maximum magnitude storable in the second value register Wᵢ₋₁ being equivalent to only one value unit of the first value register Wᵢ , the magnitude (G") to shift being equivalent to the maximum magnitude storable in the second value register Wᵢ₋₁ , the magnitude (G") to shift being stored in a bit of the first value register Wᵢ , the second value register Wᵢ₋₁ being empty and the magnitude (G") to be shifted from the first value register Wᵢ to the second value register Wᵢ₋₁ **characterized in that**
to the first value register Wᵢ is associated exactly one bit (Mᵢ) of a marking register (7),
the binary state of a determined memory cell (Eₖ) of the first value register Wᵢ and the bit (Mᵢ) associated to the first value register Wᵢ of the marking register (7) are inverted according to an uninterruptible execution process and
the binary states of the (n) memory cells (E₁, E₂, ... , Eₙ) of the second value register Wᵢ₋₁ and the bit (Mᵢ) associated to the first value register Wᵢ of the marking register (7) are inverted according to a further uninterruptible execution process.

## Revendications

1. Carte de valeur avec unités de valeur binaires comprenant un premier nombre N de registres de valeur W₁, W₂, ..., W_{N} ordonnés et un registre de marquage (7), chaque registre de valeur W₁, W₂, ..., W_{N} comportant un second nombre n de cellules mémoire (E₁, E₂, ..., Eₙ), ledit second nombre étant supérieur à un, contenant chacune une valeur binaire non volatile et les n cellules mémoire (E₁, E₂, ..., Eₙ) de chaque registre de valeur W₁, W₂, ..., W_{N} sont inscriptibles en même temps par au moins une première valeur, **caractérisée en ce**
**que** le registre de marquage (7) comprend un troisième nombre M de cellules mémoire (M₂, ..., M_{N}) contenant chacune une unité de valeur non volatile, ledit troisième nombre étant plus petit d'une unité que le premier nombre N.
**qu'**à un registre de valeur Wᵢ de rang supérieur à un registre de valeur Wᵢ₋₁ n'est associée qu'une seule cellule mémoire (Mᵢ) du registre de marquage (7),
**que** les cellules mémoire (Mᵢ) du registre de marquage (7) associées au registre dé valeur Wᵢ sont inscriptibles en même temps qu'une cellule mémoire (Eₖ) du registre de valeur Wᵢ par une seconde valeur et
**que** les cellules mémoire (Mᵢ) du registre de marquage (7) associées au registre de valeur Wᵢ sont inscriptibles en même temps que les n cellules mémoire (E₁, E₂, ..., Eₙ) du registre de valeur Wᵢ₋₁ de rang inférieur au registre de valeur Wᵢ par la première valeur.

2. Procédé de décalage d'une grandeur (G, G') représentée par des unités de valeur binaires sur une carte de valeur à partir d'un premier registre de valeur Wi vers un second registre de valeur Wᵢ₊₁ directement de rang supérieur au premier registre de valeur Wᵢ, chaque registre de valeur Wᵢ, Wᵢ₊₁ comprenant un nombre n de cellules mémoire (E₁, E₂, ..., Eₙ), où le nombre n est plus grand que un, contenant chacune une valeur binaire non volatile, une grandeur maximale mémorisable dans le premier registre de valeur Wi étant équivalente à une seule unité de valeur du second registre de valeur Wᵢ₊₁ , la grandeur (G, G') à décaler étant équivalente à la grandeur maximale mémorisable dans le premier registre de valeur Wᵢ, la grandeur (G, G') à décaler étant mémorisée dans le premier registre de valeur Wi, dans le second registre de valeur Wᵢ₊₁ encore au moins une unité de valeur étant mémorisable et la grandeur (G, G') étant à décaler à partir du premier registre de valeur Wᵢ vers le second registre de valeur Wᵢ₊₁ **caractérisé en ce**
**qu'**au second registre de valeur Wᵢ₊₁ est associé exactement un bit (Mᵢ₊₁) d'un registre de marquage (7)
**que** l'état binaire d'une cellule mémoire déterminée (Eₖ) du second registre de valeur Wᵢ₊₁ et le bit (Mᵢ₊₁) associé au second registre de valeur Wᵢ₊₁ du registre de marquage (7) sont inversés selon un processus d'exécution ininterruptible et
**que** les états binaires des (n) cellules mémoire (E₁, E₂, ... , Eₙ) du premier registre de valeur Wᵢ et le bit (Mᵢ₊₁) associé au second registre de valeur Wᵢ₊₁ du registre de marquage (7) sont inversés selon un processus d'exécution ininterruptible complémentaire.

3. Procédé de décalage d'une grandeur (G") représentée par des unités de valeur binaires sur une carte de valeur à partir d'un premier registre de valeur Wi vers un second registre de valeur Wᵢ₋₁ directement de rang inférieur au premier registre de valeur Wᵢ, chaque registre de valeur Wᵢ, Wᵢ₋₁ comprenant un nombre n de cellules mémoire (E₁, E₂, ..., Eₙ), où le nombre n est plus grand que un, contenant chacune une valeur binaire non volatile, une grandeur maximale mémorisable dans le second registre de valeur Wᵢ₋₁ étant équivalente à une seule unité de valeur du premier registre de valeur Wᵢ , la grandeur (G") à décaler étant équivalente à la grandeur maximale mémorisable dans le second registre de valeur Wᵢ₋₁, la grandeur (G") à décaler étant mémorisée dans un bit du premier registre de valeur Wi, le second registre de valeur Wᵢ₋₁ étant vide et la grandeur (G") étant à décaler à partir du premier registre de valeur Wᵢ vers le second registre de valeur Wᵢ₋₁ **caractérisé en ce**
**qu'**au premier registre de valeur Wᵢ est associé exactement un bit (Mᵢ) d'un registre de marquage (7)
**que** l'état binaire d'une cellule mémoire déterminée (Eₖ) du premier registre de valeur Wᵢ et le bit (Mᵢ) associé au premier registre de valeur Wᵢ du registre de marquage (7) sont inversés selon un processus d'exécution ininterruptible et
**que** les états binaires des (n) cellules mémoire (E₁, E₂, ... , Eₙ) du second registre de valeur Wᵢ₋₁ et le bit (Mᵢ) associé au premier registre de valeur Wᵢ du registre de marquage (7) sont inversés selon un processus d'exécution ininterruptible complémentaire.
